# DEMANDE DE BREVET EUROPEEN

(11) **EP 2 993 264 A1**
(43) Date de publication de la demande: **09.03.2016**
(21) Numéro de dépôt: 15181821.8
(22) Date de dépôt: 20.08.2015
(51) Int. Cl.: E01B 26/00, E01B 29/16, B66C 1/10, B66C 19/02

(54) **POUTRE STRUCTURALE ADAPTEE POUR SUPPORTER UN EQUIPEMENT**

(30) Priorité: 02.09.2014 FR 1458188
(71) Demandeur: Société Nationale des Chemins de Fer Français - SNCF, 93200 St Denis (FR); CIPAL, 44140 Le Bignon (FR)
(72) Inventeur: HAUTBOIS, Patrice, 49170 SAINT GEORGES sur LOIRE (FR); GERNIGON, Patrick, 78260 ACHERES (FR); DE FAUCAL, Eric, 85170 BELLEVILLE SUR VIE (FR); BOUYSSET, Christian, 85170 DOMPIERRE sur YON (FR)
(74) Mandataire: Argyma

(57) **Abrégé**

Une poutre structurale (1) adaptée pour supporter un équipement (2), en particulier un rail ferroviaire, ladite poutre (1) comportant un corps longitudinal (10) comprenant une première extrémité de connexion (11) et une deuxième extrémité de connexion (12) adaptées pour se connecter à des moyens de déplacement (31, 32), et une pluralité d'éléments de liaison (13), répartis le long dudit corps longitudinal (10), qui sont adaptés pour être reliés audit équipement (2) afin de le suspendre audit corps longitudinal (10).

## Description

La présente invention concerne le domaine de l'installation d'un équipement, en particulier, un équipement ferroviaire (rail, coeur d'aiguillage, etc.) lors du renouvellement d'une voie de chemin de fer.

Une voie de chemin de fer, appelée également voie ferrée, s'étend longitudinalement et comprend deux rails longitudinaux reposant sur des traverses transversales. Chaque rail longitudinal est formé d'une pluralité de tronçons qui sont soudés ensemble à leurs extrémités et fixés aux traverses.

Du fait de l'usure induite par la circulation de véhicules ferroviaires sur la voie ferrée, il est nécessaire de remplacer de manière périodique les rails longitudinaux usagés par des rails longitudinaux neufs.

En référence à la demande de brevet FR 2847917A1, il est connu d'utiliser un train ferroviaire (train-travaux) pour stocker les rails longitudinaux neufs et les installer dans une zone de maintenance. Lors de son utilisation, un tel train ferroviaire présente l'inconvénient d'occuper une voie ferrée adjacente à la voie ferrée à renouveler. Cela est pénalisant lorsque deux gares ne sont reliées que par deux voies ferrées adjacentes, toute circulation entre les gares est alors interdite, ce qui présente une gêne importante ainsi qu'un manque à gagner pour les exploitants du réseau ferré. Du fait de ces inconvénients, les opérations de renouvellement d'une voie ferrée ne sont réalisées qu'au cours de la nuit, ce qui allonge de manière importante la durée des opérations de renouvellement.

On connaît par ailleurs, par la demande de brevet FR2394641 A1, un véhicule ferroviaire comprenant une poutre de pose de tronçon supportée par un bras de levage. Un tel véhicule ferroviaire possède un encombrement important ainsi qu'une masse élevée, ce qui empêche une manipulation et un transport aisés d'une telle poutre et d'un tel bras.

L'invention a donc pour but de remédier à ces inconvénients en proposant une poutre de support d'un équipement, en particulier un rail ferroviaire, de conception nouvelle afin de faciliter sa manipulation et son transport tout en garantissant un support fiable de l'équipement même si ce dernier possède une répartition massique hétérogène selon sa longueur.

L'invention est née dans le domaine ferroviaire mais elle peut s'appliquer à tout domaine nécessitant le transport d'un équipement, de préférence, un équipement longitudinal dont la masse est élevée.

### PRESENTATION GENERALE DE L'INVENTION

A cet effet, l'invention concerne une poutre structurale adaptée pour supporter un équipement, en particulier un rail ferroviaire, ladite poutre comportant un corps longitudinal comprenant une première extrémité de connexion et une deuxième extrémité de connexion adaptées pour se connecter à des moyens de déplacement, et une pluralité d'éléments de liaison, répartis le long dudit corps longitudinal, qui sont adaptés pour être reliés audit équipement afin de le suspendre audit corps longitudinal.

La poutre structurale peut être portée par ses extrémités, ce qui optimise la longueur du corps longitudinal apte à répartir et à faire transiter les efforts reçus par les éléments de liaison. Ainsi, pour supporter un même équipement, une poutre de support selon l'invention peut posséder une longueur limitée et un encombrement réduit par comparaison à une poutre de support utilisée dans l'art antérieur sur des trains-travaux et maintenue en son centre par une grue de levage ou analogue.

De préférence, le corps longitudinal est modulaire de manière à permettre son stockage avec un faible encombrement. Ainsi, la poutre de support peut être logée dans un véhicule routier de faibles dimensions, ce qui évite de recourir à un véhicule ferroviaire comme dans l'art antérieur.

De préférence encore, le corps longitudinal comporte une pluralité de modules indépendants reliés les uns aux autres de manière amovible. Ainsi, les modules peuvent être avantageusement empilés pour limiter de manière importante leur encombrement.

De manière préférée, le corps longitudinal est réglable en longueur afin de s'adapter aux dimensions de l'équipement à supporter et aux contraintes liées au chemin de déplacement de la poutre de support. En outre, un corps réglable en longueur permet de s'adapter à des accès étroits.

Le corps longitudinal comporte avantageusement une pluralité de modules articulés les uns aux autres, ce qui facilite le réglage de la longueur de la poutre ainsi que son stockage. De préférence, le corps longitudinal est configuré pour se déplier dans un plan horizontal, ce qui permet avantageusement un dépliage dans un tunnel.

Selon un aspect de l'invention, au moins une partie du corps longitudinal est télescopique afin de permettre un dépliage rapide en position d'utilisation tout en ayant un encombrement limité en position de stockage.

Selon un autre aspect de l'invention au moins une partie du corps longitudinal possède une structure en ciseaux afin de permettre un dépliage rapide en position d'utilisation tout en possédant un encombrement limité en position de stockage.

De manière préférée la poutre de support est dépourvue, au niveau de sa partie centrale, de moyens de connexion à une grue de levage ou analogue, ce qui limite sa masse.

De préférence, le corps longitudinal est en acier ou en matériaux composites afin de posséder une masse limitée et une résistance mécanique importante, en particulier, aux efforts de flambage. De manière avantageuse, le corps longitudinal est configuré pour supporter une masse élevée, dans cet exemple, de l'ordre de 8 tonnes.

De manière préférée, la longueur du corps longitudinal est de l'ordre de 30 mètres afin de supporter de manière stable un équipement de masse ou de longueur élevée.

La poutre de support comporte, de manière avantageuse, des moyens de stabilisation autonome adaptés pour être en appui sur un sol, de préférence, une pluralité de jambages. Ainsi, la poutre peut être montée/dépliée au-dessus du sol sans pénibilité par les opérateurs. De préférence, les moyens de stabilisation autonome sont intégrés à chaque module de la poutre de support.

L'invention concerne également un ensemble d'une poutre telle que présentée précédemment et d'un premier convoyeur mobile et d'un deuxième convoyeur mobile reliés respectivement à la première extrémité de connexion et à la deuxième extrémité de connexion de la poutre afin de la déplacer. Un tel ensemble est avantageux pour déplacer un équipement de manière rapide et fiable sans recourir à un train-travaux selon l'art antérieur.

### PRESENTATION DES FIGURES

L'invention sera mieux comprise à la lecture de la description qui va suivre, donnée uniquement à titre d'exemple, et se référant aux dessins annexés sur lesquels :
- la figure 1 est une représentation schématique de côté d'une poutre de support selon l'invention lors du support d'un rail ferroviaire longitudinal, ladite poutre de support étant portée à ses extrémités par des convoyeurs ;
- la figure 2 est une représentation schématique de côté d'une poutre de support selon l'invention comportant plusieurs modules amovibles ;
- la figure 3 est une représentation en éclaté de la poutre de support de la figure 2;
- la figure 4 est une représentation schématique de côté d'une poutre de support télescopique selon l'invention en position allongée d'utilisation ;
- la figure 5 est une représentation schématique de côté de la poutre de support de la figure 4 en position de stockage ;
- la figure 6 est une représentation schématique de côté d'une poutre de support articulée selon l'invention en position allongée d'utilisation ;
- la figure 7 est une représentation schématique de dessus de la poutre de support de la figure 6 ;
- la figure 8 est une représentation schématique de côté de la poutre de support articulée de la figure 6 en position intermédiaire d'utilisation ;
- la figure 9 est une représentation schématique de dessus de la poutre de support de la figure 8 ;
- la figure 10 est une représentation schématique de côté de la poutre de support articulée de la figure 6 en position de stockage ;
- la figure 11 est une représentation schématique de dessus de la poutre de support de la figure 10 ;
- la figure 12 est une représentation schématique de côté d'une poutre de support à ciseaux selon l'invention en position allongée d'utilisation ; et
- la figure 13 est une représentation schématique de côté de la poutre de support de la figure 12 en position de stockage.

Il faut noter que les figures exposent l'invention de manière détaillée pour mettre en oeuvre l'invention, lesdites figures pouvant bien entendu servir à mieux définir l'invention le cas échéant.

### DESCRIPTION D'UN OU PLUSIEURS MODES DE REALISATION ET DE MISE EN OEUVRE

La poutre de support selon l'invention va être présentée pour le support d'un équipement ferroviaire longitudinal mais il va de soi que l'invention est adaptée pour supporter tout type d'équipement (un garde-corps, une rampe, une balustrade, un longeron, une poutre, etc.) pour une utilisation dans tout type d'industrie.

Une telle poutre de support permet en particulier la manutention de tout équipement, même non équilibré massiquement, c'est-à-dire, dont la masse est répartie de manière non homogène selon sa longueur. Grâce à une telle poutre de support, les contraintes mécaniques sont réparties de manière uniforme, sans risque de déformation de l'équipement.

En référence à la figure 1, il est représenté de manière schématique une poutre de support 1 selon l'invention transportant un rail ferroviaire longitudinal 2 entre un lieu de stockage de rails ferroviaires et un lieu de maintenance.

La poutre de support 1 est dite structurale car elle permet de faire transiter des efforts mécaniques importants et, en particulier, supporter un équipement de masse élevée, de l'ordre de 8 tonnes

Dans cet exemple, la poutre de support 1 possède une hauteur verticale plus importante que son épaisseur latérale afin de présenter une résistance importante au flambage tout en limitant son encombrement.

En référence à la figure 1, la poutre de support 1 comporte un corps longitudinal 10 ayant une longueur supérieure à 30 mètres afin de supporter des équipements de grande longueur tels que des rails longitudinaux.

La poutre de support 1 comporte une première extrémité de connexion 11 et une deuxième extrémité de connexion 12 adaptées pour se connecter à des moyens de déplacement, en particulier, des convoyeurs mobiles 31, 32 tels que des automates routiers ou ferroviaires. De manière préférée, chaque extrémité de connexion 11, 12 possède une forme sensiblement sphérique afin de former une liaison rotule avec les convoyeurs mobiles 31, 32 de manière à limiter toute contrainte lié au débattement de la poutre 1 lors de son déplacement. Ainsi, de manière avantageuse, la poutre de support 1 est équilibrée verticalement de manière automatique même si les convoyeurs 31, 32 sont inclinés du fait d'un nivellement du sol. Il va de soi que d'autres types d'extrémités de connexion 11, 12 pourraient également convenir.

De manière avantageuse, une extrémité de connexion comportant une chape en forme de U montée sur un pivot libre ainsi qu'une liaison articulée permettent de former une liaison rotule de manière pratique afin de limiter le débattement de la poutre structurale 1 comme cela sera présenté par la suite. Une extrémité de connexion sphérique est particulièrement avantageuse étant donné qu'elle possède un coût de revient limité.

De telles extrémités de connexion 11, 12 permettent de supporter la poutre de support 1 par ses extrémités afin d'optimiser la répartition des efforts induits par l'équipement 2 sur toute la longueur du corps longitudinal 10. Ainsi, la poutre de support 1 peut supporter un équipement 2 de masse élevée sans risque de rupture tout en possédant une longueur réduite.

De manière préférée, chaque partie d'extrémité du corps longitudinal possède une section décroissante du centre du corps longitudinal 10 vers son extrémité de connexion 11, 12, comme illustré à la figure 1, afin de limiter les débattements.

Le corps longitudinal 10 de la poutre de support 1 est en acier et ou en matériaux composites afin de posséder une résistance importante, en particulier au flambage, pour une masse réduite. De préférence, le corps longitudinal 10 de la poutre de support 1 est creux. De manière avantageuse, le corps longitudinal 10 comporte une enveloppe de protection afin d'éviter tout risque de blessure d'un opérateur lors de la manutention de la poutre de support 1.

En référence à la figure 1, la poutre de support 1 comporte une pluralité d'éléments de liaison 13, répartis le long dudit corps longitudinal 10, qui sont adaptés pour être reliés à l'équipement 2 afin de le suspendre audit corps longitudinal 10. Autrement dit, la pluralité d'éléments de liaison 13 forme des moyens de mouflage, c'est-à-dire, des moyens de levage d'une charge selon plusieurs zones écartées les unes des autres.

De préférence, au moins une pluralité d'éléments de liaison 13 sont mobiles selon la longueur du corps longitudinal 10 de manière à pouvoir placer les éléments de liaison 13 de manière adaptable en fonction de la forme et de la répartition massique de chaque équipement à porter. De manière préférée, le déplacement des éléments de liaison 13 est motorisé et, de préférence, piloté par un opérateur.

Dans cet exemple de réalisation, chaque élément de liaison 13 se présente sous la forme d'une boucle flexible adaptée pour être passé sous l'équipement afin de le soulever. Il va de soi que les éléments de liaison 13 pourraient se présenter sous une forme différente.

De tels éléments de liaison 13 permettent de supporter des équipements ferroviaires tels que des demi-aiguillages, des coeurs d'aiguillage et, ce, indépendamment de leur masse et/ou de la position de leur centre de gravité. En outre, lors du support, la forme, les dimensions et l'état de surface de l'équipement ne sont pas affectés, ce qui est très avantageux.

Lors de son utilisation, la poutre de support 10 possède une longueur importante pour favoriser un support équilibré et stable d'un équipement 2. A l'inverse, lors de son stockage, la poutre de support 10 possède une longueur réduite afin de limiter son encombrement et faciliter son transport, en particulier, dans un camion de transport routier, de préférence, un camion semi-remorque de catégorie 1.

De manière préférée, en référence aux figures 2 et 3, le corps longitudinal 10 de la poutre de support 1 comprend une pluralité de modules structuraux 100 reliés les uns aux autres de manière amovible. Dans cet exemple, le corps longitudinal 10 de la poutre de support 1 comporte 7 modules mais il va de soi que le nombre de modules 100 pourrait être différent.

De manière avantageuse, la longueur d'un module structural 100 est inférieure à 20 m afin de permettre le stockage d'un tel module structural dans un camion semi-remorque de catégorie 1.

De préférence, les modules structuraux 100 possèdent des longueurs différentes de manière à permettre l'assemblage d'une poutre de support 1 de longueur désirée.

Comme illustré à la figure 3, chaque module 100 comporte à au moins une de ses extrémités longitudinales des moyens de connexion avec un autre module 100 de la poutre de support 10. Les moyens de connexion permettent avantageusement de centrer deux modules 100 consécutifs. Parmi les moyens de connexion, on distingue des moyens de connexion mâle 101 et des moyens de connexion femelle 102 adaptés pour coopérer ensemble et permettre le transfert des efforts structuraux d'un module 100 à un autre.

A titre d'exemple, en référence à la figure 3, chaque moyen de connexion mâle 101 se présente sous la forme d'une languette longitudinale tandis que chaque moyen de connexion femelle 102 se présente sous la forme d'un logement longitudinal (non visible sur les figures) dont la forme est complémentaire à la languette. Ainsi, lors de la connexion de deux modules structuraux 100 ensemble, ces derniers sont alignés de manière précise. De préférence encore, chaque module 100 comprend des moyens de verrouillage de l'assemblage de deux modules 100 consécutifs assemblés ensemble. Dans cet exemple, en référence à la figure 3, chaque module 100 comprend des ouvertures traversantes 103 au niveau de ses moyens de connexion 101, 102 de manière à permettre le verrouillage de deux modules assemblés 100 par brochage ou goupillage. Il va de soi que les moyens de verrouillage pourraient être différents. En particulier, les moyens de verrouillage pourraient être intégrés aux moyens de connexion 101, 102.

La poutre de support 1 est, dans cet exemple, symétrique. En outre, la partie centrale de la poutre de support 1 possède une section centrale sensiblement constante, ce qui est avantageux pour supporter un équipement 2 de manière équilibrée. En outre, le nombre de modules structuraux 100 de la poutre de support 1 peut être adapté en fonction de la longueur de l'équipement 2 à soulever.

De manière préférée, le corps longitudinal 10 de la poutre de support 1 est assemblé en hauteur par rapport au sol. Le corps longitudinal 10 est maintenu en hauteur par rapport au sol par des moyens de stabilisation autonome (non représentés) adaptés pour être en appui sur le sol.

Les moyens de stabilisation autonome se présentent de préférence sous la forme d'un jambage afin de faciliter le positionnement et le stationnement d'un module 100 lors de son assemblage. De manière préférée, chaque module 100 comporte un jambage escamotable. De préférence encore, chaque jambage est équipé d'un actionneur motorisé pour faciliter son pliage/dépliage. De préférence toujours, chaque jambage comporte un sabot d'appui qui est articulé afin de s'adapter au relief du sol sur lequel est en appui le jambage.

Selon une autre forme de réalisation, en référence aux figures 4 et 5, le corps longitudinal 10 de la poutre de support 1 comprend une pluralité de modules structuraux 200 adaptés pour s'emboîter les uns dans les autres afin de former une poutre télescopique. Dans cet exemple, le corps longitudinal 10 de la poutre de support 1 comporte 3 modules 200 mais il va de soi que le nombre de modules 200 pourrait être différent. De manière avantageuse, la longueur d'un module structural 200 est inférieure à 15 m, de préférence 10 m, afin de permettre le stockage d'un module 200 dans un camion semi-remorque de catégorie 1.

Dans cet exemple, les modules 200 possèdent des sections différentes de manière à permettre un emboîtement les uns dans les autres.

De manière avantageuse, la longueur d'une telle poutre télescopique peut être rapidement réglée entre sa position d'utilisation (Figure 4) et sa position de stockage (Figure 5). En outre, la longueur de la poutre de support 1 peut être adaptée en fonction de la longueur de l'équipement 2 à soulever.

Selon une autre forme de réalisation, en référence aux figures 6 à 11, le corps longitudinal 10 de la poutre de support 1 comprend une pluralité de modules structuraux 300 adaptés pour se plier les uns sur les autres comme illustré plus particulièrement à la figure 10. Dans cet exemple, le corps longitudinal 10 de la poutre de support 1 comporte 3 modules 300 mais il va de soi que le nombre de modules 300 pourrait être différent. De manière avantageuse, la longueur d'un module structural 300 est inférieur à 15 m afin d'être stockée dans un camion semi-remorque de catégorie 1.

Comme illustré à la figure 9, deux modules 300 consécutifs sont reliés à leurs extrémités longitudinales par des moyens d'articulation 301 avec un autre module 300 de la poutre de support 10. Dans cet exemple, les moyens d'articulation 301 sont configurés pour autoriser une rotation selon une direction orthogonale à la direction longitudinale selon laquelle s'étend la poutre de support 1 en position d'utilisation. De préférence, les moyens d'articulation 301 sont configurés pour autoriser une rotation selon une direction verticale de manière à permettre un pliage de la poutre de support 1 dans un plan horizontal. Cela est particulièrement avantageux pour plier la poutre 1 lorsque l'espace vertical est limité, par exemple, pour un pliage dans un tunnel.

Dans cet exemple, les moyens d'articulation 301 se présentent sous la forme d'une charnière mais il va de soi que d'autres moyens d'articulation pourraient convenir, par exemple, une tige, une lame flexible, etc. De préférence, la poutre de support 1 comporte des moyens motorisés de dépliage, en particulier, des vérins.

De manière avantageuse, la hauteur perdue, c'est-à-dire, la distance verticale séparant le (ou les) point(s) d'accrochage(s) de la charge et les extrémités de connexion, est faible, ce qui autorise des amplitudes importantes selon les 3 axes tout en respectant, par exemple, le gabarit d'une voie ferroviaire.

De manière avantageuse, la longueur d'une telle poutre de support 1 pliable peut être rapidement réglée entre une position d'utilisation de longueur maximale (Figures 6 et 7), une position d'utilisation de longueur intermédiaire (Figures 8 et 9) et une position de stockage (Figures 10 et 11). Ainsi, la longueur de la poutre de support 1 peut être adaptée en fonction de la longueur de l'équipement 2 à soulever.

Selon une autre forme de réalisation, en référence aux figures 12 et 13, le corps longitudinal 10 de la poutre de support 1 comporte une structure à ciseaux 400 de manière à se plier/déplier de manière rapide et aisée. Une telle structure à ciseaux 400 est connue en soi de l'homme du métier et ne sera pas présentée plus en détails.

Le corps longitudinal 10 comporte des tronçons d'extrémités 401 configurés pour reprendre les efforts de manière répartie et homogène. De préférence, chaque tronçon d'extrémité 401 possède une forme triangulaire dont un bord est relié à la structure à ciseaux 400 et dont le sommet opposé audit bord comporte une extrémité de connexion 11, 12 comme illustré aux figures 12 et 13.

De manière avantageuse, la longueur d'une telle poutre de support 1 télescopique peut être rapidement réglée entre sa position d'utilisation (Figure 12) et sa position de stockage (Figure 13). En outre, la longueur de la poutre de support 1 peut être adaptée en fonction de la longueur de l'équipement 2 à soulever.

En pratique, pour transporter un rail ferroviaire depuis une zone de stockage vers une zone de maintenance, les opérateurs réalisent tout d'abord une étape de déchargement d'un camion routier dans lequel est stockée la poutre de support 1. Ensuite, cette dernière est assemblée ou dépliée afin de posséder une longueur importante apte à supporter un rail ferroviaire de masse élevée. De préférence, la poutre de support 1 est maintenue en hauteur au-dessus du sol grâce à ses jambages.

Des convoyeurs mobiles 31, 32 se connectent ensuite aux extrémités de connexion 11, 12 de la poutre de support 1 afin de la soulever au-dessus du sol par ses extrémités afin de maximiser la longueur de poutre de support 1 apte à faire transiter des efforts.

Les éléments de liaison 13 de la poutre de support 1 sont placés autour du rail ferroviaire 2 reposant sur le sol. Dans cet exemple, les éléments de liaison 13 sont répartis à égale distance les uns des autres selon la longueur de la poutre de support 1 étant donné que cette dernière possède une répartition massique homogène selon sa longueur. De manière préférée, les éléments de liaison 13 sont déplacés de manière à suspendre l'équipement 2 à la poutre de support 1. En pratique, le rail ferroviaire 2 s'étend à moins de 200 cm selon la direction verticale de la poutre de support 1 lors de son déplacement afin de limiter tout basculement.

Les convoyeurs mobiles 31, 32 sont ensuite déplacés sur le sol puis sur la voie ferroviaire pour atteindre la zone de maintenance. Les extrémités de connexion 11, 12 sont avantageuses pour absorber les oscillations de la poutre de support 1 lors de son déplacement par les convoyeurs mobiles 31, 32. Pour libérer le rail ferroviaire 2, les éléments de liaison 13 sont descendus afin de reposer le rail ferroviaire 2 sur le sol qui peut ensuite être monté sur la voie ferroviaire.

Grâce à la poutre de support 1 selon l'invention, il n'est plus nécessaire de recourir à un train ferroviaire ni à une poutre de support massive et dont l'encombrement est important.

## Revendications

1. Poutre structurale (1) adaptée pour supporter un équipement (2), en particulier un rail ferroviaire, ladite poutre (1) comportant un corps longitudinal (10) comprenant une première extrémité de connexion (11) et une deuxième extrémité de connexion (12) adaptées pour se connecter à des moyens de déplacement (31, 32), et une pluralité d'éléments de liaison (13), répartis le long dudit corps longitudinal (10), qui sont adaptés pour être reliés audit équipement (2) afin de le suspendre audit corps longitudinal (10), le corps longitudinal (10) comportant une pluralité de modules indépendants (100) reliés les uns aux autres de manière amovible.

2. Poutre selon la revendication 1, dans laquelle le corps longitudinal (10) est réglable en longueur.

3. Poutre selon l'une des revendications 1 à 2, dans laquelle la longueur du corps longitudinal (10) est supérieure à au moins 30 mètres.

4. Poutre selon l'une des revendications 1 à 3, dans laquelle la poutre (1) comporte des moyens de stabilisation autonome adaptés pour être en appui sur un sol, de préférence, une pluralité de jambages.

5. Ensemble d'une poutre selon l'une des revendications 1 à 4 et d'un premier convoyeur mobile (31) et d'un deuxième convoyeur mobile (32) reliés respectivement à la première extrémité de connexion (11) et à la deuxième extrémité de connexion (12) de la poutre (1) afin de la déplacer.
